# EUROPÄISCHE PATENTSCHRIFT

(11) **EP 0 733 783 B1**
(45) Veröffentlichungstag und Bekanntmachung des Hinweises auf die Patenterteilung: **24.04.2002**
(21) Anmeldenummer: 96101130.1
(22) Anmeldetag: 26.01.1996
(51) Int. Cl.: F01L 13/00, F01L 1/24

(54) **Schwinghebel-Anordnung zur Betätigung eines Hubventils**
Rocker assembly for actuating a valve
Ensemble de culbuteur pour actionnement d'une soupape

(30) Priorität: 20.03.1995 DE 19510106
(43) Veröffentlichungstag der Anmeldung: 25.09.1996
(73) Patentinhaber: Bayerische Motoren Werke Aktiengesellschaft, 80788 München (DE)
(72) Erfinder: Hörl-Liegl, Albert, D-85570 Ottenhofen (DE); Walther, Gerhard, D-85077 Manching (DE)

(56) Entgegenhaltungen:
- EP-A- 0 416 628
- WO-A-80/00094
- GB-A- 2 199 894
- US-A- 2 821 178
- US-A- 5 189 998

## Beschreibung

Die Erfindung betrifft eine Schwinghebelanordnung für einen schaltbaren Ventiltrieb einer Brennkraftmaschine, gemäß der im Oberbegriff des Patentanspruchs 1 genannten Art und geht von der EP-A-0 416 628 aus.

in der Schrift EP-A-0 416 628 ist eine Kipphebelanordnung für einen Ventiltrieb mit variablen Ventilschließzeiten beschrieben. Diese ist grundsätzlich für den Antrieb von zwei Hubventilen ausgelegt. Ein Nocken einer Nockenwelle drückt auf einen, um eine Kippachse drehenden U-förmigen Kipphebel, dessen zwei Enden je ein Ventil betätigen. Im Inneren des U-förmigen Kipphebels befindet sich ein weiterer, zuschaltbarer Kipphebel, der von einer weiteren Nocke der Nockenwelle, mit einem von dem ersten Nocken unterschiedlichen Hubverlauf, betätigt wird. Der U-förmige Kipphebel und der zuschaltbare Kipphebel besitzen ein gemeinsames Achsstück, welches außerhalb der Kippachse angeordnet ist.

Nachteilig an dieser Konstruktion ist ein erhöhter Platzbedarf, da das gemeinsame Achsstück über die Kippachse deutlich herausragt.

In der WO-A-800 00 94 ist ebenfalls eine Schwinghebelanordnung für zwei miteinander koppelbaren Schwinghebeln in Verbindung mit einem Ventilspielausgleichselement beschrieben. Im Gegensatz zu der Anordnung in der EP-A-0 416 628 ist diese für den Betrieb von nur einem Hubventil ausgelegt. Der zweite Schwinghebel ist in einem Durchbruch des ersten Schwinghebels angeordnet und das gemeinsame Achsstück befindet sich auf der, dem Hubventil zugewandten Seite. Auf der, dem Hubventil abgewandten Seite ist der erste Schwinghebel auf dem Ventilspielausgleichselement abgestützt. Die Zuschaltung bzw. Abschaltung des zweiten Schwinghebels erfolgt über eine Magnetspule und einem Hebelmechanismus.

Auch an dieser Anordnung ist der große Bauraum von Nachteil, der insbesondere für den Stellmechanismus benötigt wird.

Aufgabe der Erfindung ist es daher, eine besonders kompakte, funktionssichere und einfache Konstruktion aufzuzeigen, mit Hilfe derer an einer Schwinghebel-Anordnung nach dem Oberbegriff des Hauptanspruchs ein selbsttätiger (ruhender) Ventilspielausgleich realisiert werden kann.

Diese Aufgabe wird erfindungsgemäß durch die Merkmale im kennzeichnenden Teil des Patentanspruchs 1 gelöst. Durch diese Anordnung besitzen beide Schwinghebel die selbe Drehachse in einer Ebene. Somit ist eine einfache und funktionssichere kinematische Anordnung der Schwinghebel realisiert, die in vorteilhafter Weise sehr klein gebaut werden kann. Darüber hinaus gewährleistet diese Anordnung der Drehachsen einen weiteren Freiheitsgrad der Schwinghebel in Richtung der Drehachse.

Näher erläutert wird die Erfindung anhand eines bevorzugten Ausführungsbeispieles, dabei zeigt Fig. 1 eine Seitenansicht und Fig. 2 eine Aufsicht unter Weglassung der beiden auf die Schwinghebel einwirkenden Nocken, sowie Fig. 3 den Schnitt A-A aus Fig. 2.

Mit der Bezugsziffer 1 ist ein wie üblich angeordnetes Hubventil (beispielsweise Einlaßventil) einer Brennkraftmaschine bezeichnet. Geöffnet werden kann dieses Hubventil 1 durch eine Schwinghebel-Anordnung 2, bestehend aus zwei Schwinghebeln 2a, 2b, während die Schließbewegung des Hubventiles 1 wie üblich durch eine Ventilschließfeder 3 initiiert wird. Die beiden Schwinghebel 2a, 2b sind nebeneinanderliegend angeordnet, wie insbesondere Fig. 2 zeigt, wobei der erste Schwinghebel 2a gegabelt ausgebildet ist und den zweiten Schwinghebel 2b quasi umschließt. Der erste Schwinghebel 2a wirkt mit seinem freien Ende 4 direkt auf das freie Ende des Schaftes des Hubventiles 1 ein. Ferner ist im freien Ende 4 des ersten Schwinghebels 2a ein Verriegelungskolben 5 gelagert, der vollständig im Schwinghebel 2a liegen kann, der aber alternativ auch auf später noch zu erläuternde Weise gemäß Pfeilrichtung 6 teilweise in eine in der Stirnseite des zweiten Schwinghebels 2b vorgesehene Aufnahmebohrung 7 eingeführt werden kann, wodurch dann die beiden Schwinghebel 2a, 2b aneinander gekoppelt sind.

Jeder der Schwinghebel 2a, 2b wirkt mit einem eigenen Nocken 8, 8' zusammen. Zwei erste Nocken 8 wälzen auf den als Gleitsteine 9 ausgebildeten Kontaktflächen des ersten Schwinghebels 2a ab und rufen für sich alleine betrachtet einen relativ geringen Ventilhubverlauf des Hubventiles 1 hervor. Ein zweiter Nocken 8', der auf einen demgegenüber größeren Ventilhubverlauf hin ausgelegt und zwischen den beiden ersten Nocken 8 angeordnet ist, wirkt auf den zweiten Schwinghebel 2b ein und wälzt hierzu auf einer am Schwinghebel 2b geeignet befestigten Rolle 10 ab. Sind somit die beiden Schwinghebel 2a, 2b aneinander gekoppelt, so wird das Hubventil 1 aufgrund des größeren Hubventilhubverlaufes durch den bzw. entsprechend dem auf den Schwinghebel 2b einwirkenden Nocken 8' betätigt. Im Falle der Entkoppelung der beiden Schwinghebel 2a, 2b hingegen wird das Hubventil 1 alleine vom Schwinghebel 2a bzw. von den auf diesen einwirkenden Nocken 8 betätigt.

Auf einfache Weise soll an der beschriebenen Schwinghebel-Anordnung 2 zur Betätigung eines Hubventiles 1 ein selbsttätiger Ventilspielausgleich, insbesondere ein hydraulischer Ventilspielausgleich realisiert werden. Ist lediglich ein einziger Schwinghebel vorgesehen, so wird üblicherweise ein selbsttätiger Ventilspielausgleich dadurch realisiert, daß sich dieser einzige Schwinghebel eines Hubventiles auf einem hydraulischen Ventilspielausgleichselement abstützt.

Auch bei der vorliegenden Erfindung ist lediglich ein einziges, dem Hubventil 1 zugeordnetes hydraulisches Ventilspielausgleichselement 11 vorgesehen. Dieses ist wie üblich als Einsteckelement ausgebildet und im lediglich schematisch dargestellten Zylinderkopf 12 der Brennkraftmaschine gelagert. Erfindungsgemäß stützen sich die beiden Schwinghebel 2a, 2b gemeinsam auf diesem hydraulischen Ventilspiel-Ausgleichselement 11 ab. Hierzu trägt dieses ein Achsstück 13, auf dem die beiden Schwinghebel 2a, 2b mit ihren den Nocken 8, 8' bzw. dem Hubventil 1 abgewandten Ende gelagert sind.

Das Achsstück 13 ist in einer bevorzugten Ausführungsform der Erfindung auf die Aufnahme 11' des Ventilspielausgleichselementes 11 aufgepreßt. Bezüglich der Schwinghebel 2a, 2b bildet das Achsstück 13 bzw. dessen SymmetrieLängsachse dabei die Drehachse, wenn diese Schwinghebel 2a, 2b unter Einwirkung der rotierenden Nocken 8, 8' ausgelenkt werden. Während dabei der Schwinghebel 2a durch das Hubventil 1 bzw. die Ventilschließfeder 3 gegen dessen zugeordnete Nocken 8 gepreßt wird, ist für den zweiten Schwinghebel 2b eine Torsions-Schenkelfeder 14 vorgesehen, die einen dauernden Kontakt zwischen dem Schwinghebel 2b sowie dem diesem zugeordneten Nocken 8' gewährleistet. Hierzu ist diese Torsions-Schenkelfeder 14, anstelle derer aber auch ein anderes geeignetes Federelement eingesetzt werden kann, im wesentlichen dem Nocken 8' gegenüberliegend am Schwinghebel 2b angreifend angeordnet.

Wie bereits erwähnt ist der Verriegelungskolben 5 im freien Ende 4 des ersten Schwinghebels 2a gelagert. Dabei ist eine Rückzugfeder 15 vorgesehen, die den Verriegelungskolben 5 üblicherweise in der entkoppelten Stellung hält, d. h. unter Krafteinwirkung der Rückzugfeder 15 befindet sich der Verriegelungskolben 5 vollständig innerhalb des freien Endes 4 des ersten Schwinghebels 2a, so daß die beiden Schwinghebel 2a, 2b voneinander entkoppelt sind. Dieser Zustand ist in Fig. 1 für die untere Hälfte und in Fig. 2 für die obere Hälfte des Verriegelungskolbens 5 dargestellt. Durch Beaufschlagung des dem zweiten Schwinghebel 2b abgewandten Ende des Verriegelungskolbens 5 mit einem geeigneten Hydraulikmedium unter ausreichend hohem Druck kann nun der Verriegelungskolben 5 gemäß Pfeilrichtung 6 teilweise aus dem freien Ende 4 des Schwinghebels 2a ausgeschoben werden und dabei in die Aufnahmebohrung 7 im zweiten Schwinghebel 2b gelangen, wie dies in Fig. 1 für die obere Hälfte und in Fig. 2 für die untere Hälfte des Verriegelungskolbens 5 gezeigt ist. Dann sind die beiden Schwinghebel 2a, 2b miteinander formschlüssig verbunden bzw. aneinander angekoppelt.

Das zur Verschiebung des Verriegelungskolbens 5 benötigte Hydraulikmedium wird auf die dem zweiten Schwinghebel 2b abgewandte Seite des Verriegelungskolbens 5 durch einen Hydraulikkanal 16, der sich im ersten Schwinghebel 2a befindet, zugeführt. Entnommen wird dabei das Hydraulikmedium einem nicht gezeigten Vorratsraum des hydraulischen Ventilspiel-Ausgleichselementes 11, der aber an diesem Ventilspiel-Ausgleichselement 11 wie üblich vorgesehen und dem Fachmann bekannt ist, über eine in der Aufnahme 11' vorgesehene Kanalbohrung. Durch Anlegen eines unterschiedlichen hydraulischen Druckes in diesem Vorratsraum können somit die beiden Schwinghebel 2a, 2b aneinander angekoppelt oder voneinander entkoppelt werden. Jedoch kann dies sowie weitere Details insbesondere konstruktiver Art durchaus abweichend vom gezeigten Ausführungsbeispiel gestaltet sein, ohne den Inhalt der Patentansprüche zu verlassen. Stets erhält man mit der beschriebenen Schwinghebel-Anordnung 2 einen schaltbaren Ventiltrieb einer Brennkraftmaschine, der auf konstruktiv einfache Weise einen einfachen Fertigungstoleranzenausgleich bietet, geringe reduzierte Massen enthält, als Vormontageeinheit ausbildbar ist und lediglich wenig Bauraum beansprucht.

## Patentansprüche

1. Schwinghebelanordnung (2) für einen schaltbaren Ventiltrieb einer Brennkraftmaschine, bestehend aus
• einem ersten Schwinghebel (2a) und einem zweiten Schwinghebel (2b),
• einem ersten Nocken (8) und einem zweiten Nocken (8'),
• einem Ventilspielausgleichselement (11),
• und zumindest einem Ventil (1), wobei
der erste Schwinghebel (2a) um eine erste Drehachse drehbeweglich auf dem Ventilspielausgleichselement (11) gelagert ist und sich der erste Schwinghebel (2a) an dem der ersten Drehachse abgewandten Ende auf einem Ventil abstützt und
der zweite Schwinghebel (2b) mit dem ersten Schwinghebel (2a) koppelbar ist und
der zweite Schwinghebel (2b) um ein, mit dem ersten Schwinghebel (2a) gemeinsames Achsstück (13), das eine zweite, zur ersten Drehachse parallele Drehachse bildet, drehbar gelagert ist und
der erste Nocken (8), mit einer von dem zweiten Nocken (8') unterschiedlichen Nockenerhebung, in Ventilöffnungsrichtung auf den ersten Schwinghebei (2a) und der zweite Nocken (8') in Ventilöffnungsrichtung auf den zweiten Schwinghebel (2b) einwirkt,
**dadurch gekennzeichnet, dass** die zweite Drehachse in dem gemeinsamen Achsstück (13) die einzige Drehachse für beide Schwinghebel (2a, 2b) ist und das Ventilspielausgleichselement (11) ein hydraulisches Ventifspielausgleichselement ist.

2. Schwinghebel-Anordnung nach Anspruch 1,
**dadurch gekennzeichnet, daß** das Achsstück (13) auf die Aufnahme (11') des Ventilspiel-Ausgleichselementes (11) aufgepreßt ist.

3. Schwinghebel-Anordnung nach Anspruch 1 oder 2, wobei ein die Koppelung bewerkstelligender Verriegelungskolben (5) gegen Federkraft durch ein über die Schwinghebel-Lagerstelle zugeführtes Hydraulikmedium bewegbar ist,
**dadurch gekennzeichnet, daß** das Hydraulikmedium dem Vorratsraum des hydraulischen Ventilspielausgleichselementes (11) entnommen wird.

4. Schwinghebelanordnung nach einem der vorangegangenen Ansprüche,
**dadurch gekennzeichnet, dass** am zweiten Schwinghebel (2b) auf der dem Nocken (8') gegenüberliegenden Seite ein insbesondere als Torsionsschenkelfeder (14) ausgebildetes Federelement angreift.

5. Schwinghebel-Anordnung nach einem der vorangegangenen Ansprüche,
**dadurch gekennzeichnet, daß** der erste Schwinghebel (2a) gegabelt ausgebildet ist und den zweiten Schwinghebel (2b) umgreift.

## Claims

1. A rocking lever arrangement (2) for an engageable valve drive of an internal combustion engine, the arrangement comprising
• a first rocking lever (2a) and a second rocking lever (2b),
• a first cam (8) and a second cam (8'),
• a valve clearance compensating element (11) and
• at least one valve (1), wherein
the first rocking lever (2a) is mounted on the valve clearance compensating element (11) so as to be rotatable around a first axis,
the end of the second rocking lever (2a) remote from the first axis of rotation is mounted on a valve,
the second rocking lever (2b) can be coupled to the first rocking lever (2a), and
the second rocking lever (2b) is mounted so as to be rotatable around a shaft member (13) common to the first rocking lever (2a) and constituting a second axis of rotation parallel with the first axis and
the first cam (8), via a cam lobe different from the second cam (8'), acts on the first rocking lever (2a) in the valve opening direction and the second cam (8') acts on the second rocking lever (2b) in the valve opening direction,
**characterised in that** the second axis of rotation in the common shaft member (13) is the only axis of rotation for both rocking levers (2a, 2b) and the valve clearance compensating element (11) is a hydraulic valve clearance compensating element.

2. A rocking lever arrangement according to claim 1, **characterised in that** the shaft member (13) is pressed on to the holder (11') of the valve clearance compensating element (11).

3. A rocking lever arrangement according to claim 1 or claim 2, wherein a locking piston (5) used for coupling is movable against spring force by a hydraulic medium supplied via the rocking lever bearing, **characterised in that** the hydraulic medium is taken from the storage chamber of the hydraulic valve clearance compensating element (11).

4. A rocking lever arrangement according to any of the preceding claims, **characterised in that** the second rocking lever (2b), on the side opposite the cam (8'), has a spring element especially in the form of a torsion spring (14).

5. A rocking lever arrangement according to any of the preceding claims, **characterised in that** the first rocking lever (2a) is forked and surrounds the second rocking lever (2b).

## Revendications

1. Dispositif de culbuteurs (2) pour la commande commutée d'une soupape de moteur à combustion interne comprenant :
- un premier culbuteur (2a) et un second culbuteur (2b),
- une première came (8) et une seconde came (8'),
- un compensateur de jeu de soupapes (11),
- au moins une soupape (1), et dans lequel
le premier culbuteur (2a) tournant autour d'un premier axe monté sur le compensateur de jeu de soupape (11), et
le premier culbuteur (2a) s'appuie contre une soupape par son extrémité opposée au premier axe de rotation,
le second culbuteur (2b) peut être couplé au premier culbuteur (2a) et
le second culbuteur (2b) est monté en rotation autour d'un élément d'axe (13) commun au premier culbuteur (2a) et qui constitue un second axe de rotation parallèle au premier axe de rotation et
la première came (8) agit avec un bossage de came différent de la seconde came (8'), dans le sens de l'ouverture de la soupape sur le premier culbuteur (2a) et la seconde came (8') agit dans le sens de l'ouverture de la soupape sur le second culbuteur (2b),
**caractérisé en ce que**
le second axe de rotation constitue dans l'élément d'axe (13) commun, l'unique axe de rotation des deux culbuteurs (2a, 2b) et
le compensateur de jeu de soupapes (11) est un élément de compensation hydraulique de jeu de soupapes.

2. Dispositif de culbuteurs selon revendication 1,
**caractérisé en ce que**
l'élément d'axe (13) est pressé sur le logement (11') du compensateur de jeu de soupapes (11).

3. Dispositif de culbuteurs selon les revendications 1 ou 2 dans lequel un piston de verrouillage 5 qui assure le couplage est mobile contre la force d'un ressort, sous l'effet d'un fluide hydraulique fourni par le palier du culbuteur,
**caractérisé en ce que**
le liquide hydraulique est pris dans le réservoir du compensateur hydraulique de jeu de soupapes (11).

4. Dispositif de culbuteurs selon l'une des revendications précédentes,
**caractérisé en ce que**
le côté du second culbuteur (2b) à l'opposé de la came (8') est soumis à l'action d'un élément élastique notamment en forme de ressort de torsion à branches (14).

5. Dispositif de culbuteurs selon l'une des revendications précédentes,
**caractérisé en ce que**
le premier culbuteur (2a) a une forme de fourche et entoure le second culbuteur (2b).
